# EUROPÄISCHE PATENTSCHRIFT

(11) **EP 1 714 528 B1**
(45) Veröffentlichungstag und Bekanntmachung des Hinweises auf die Patenterteilung: **01.08.2007**
(21) Anmeldenummer: 05701182.7
(22) Anmeldetag: 26.01.2005
(51) Int. Cl.: H05B 7/105, F27D 11/10

(54) **AM FREIEN ENDE EINES BESTANDTEIL EINES ELEKTROOFENS BILDENDEN ELEKTRODENTRAGARMS AUSWECHSELBAR ANGEORDNETE KONTAKTBACKE**
CONTACT BLOCK ARRANGED AT THE FREE END OF AN ELECTRODE SUPPORT ARM FORMING A COMPONENT OF AN ELECTRIC OVEN
CUILLERE DE CONTACT DISPOSEE DE MANIERE AMOVIBLE A L'EXTREMITE LIBRE D'UN BRAS PORTE-ELECTRODE QUI FORME UNE PARTIE D'UN FOUR ELECTRIQUE

(30) Priorität: 30.01.2004 DE 102004005051
(43) Veröffentlichungstag der Anmeldung: 25.10.2006
(73) Patentinhaber: Dung, Arndt, 58093 Hagen (DE)
(72) Erfinder: Dung, Arndt, 58093 Hagen (DE)
(74) Vertreter: Henfling, Fritz
(86) Internationale Anmeldenummer: PCT/EP2005/000732
(87) Internationale Veröffentlichungsnummer: WO 2005/074324

(56) Entgegenhaltungen:
- DE-C- 946 303
- US-A- 2 086 148
- US-A- 4 700 356

## Beschreibung

Die Erfindung betrifft eine der am freien Ende eines Bestandteil eines Elektroofens bildenden Elektrodentragarms befindlichen Kontaktplatte auswechselbar zuzuordnende Kontaktbacke für die mittels eines sich am Elektrodentragarm führenden Spannbügels kontaktbewirkend dagegen zur Anlage bringbare auswechselbare Elektrode. US 4700356 beschreibt eine an einem Elektrodenarm befindliche Kontaktplatte.

Während des laufenden Schmelzbetriebes kommt es hervorgerufen durch von den aufsteigenden Gasen mitgerissenen Abbrand zu Ablagerungen zwischen der Bestandteil des Elektrodentragarms bildenden Kontaktplatte und der daran lösbar angesetzten Kontaktbacke, was zu einer fortschreitenden Beeinträchtigung des Stromüberganges von der Kontaktplatte auf die Kontaktbacke führt. Der Effekt wird dann auch noch dadurch verstärkt, dass ein satter Sitz der Kontaktbacke an der Kontaktplatte sich über die Kontaktbacke mit der Kontaktplatte lösbar zusammenfassenden Schraubverbindungen nicht herbeiführen lässt, woraus die Möglichkeit einer begrenzten Verlagerung der Kontaktbacke gegenüber der Kontaktplatte während des laufenden Betriebes resultiert, was nicht etwa zum Abtragen von Ablagerungen zwischen Kontaktbacke und Kontaktplatte führt, sondern zu sich verstärkenden Ablagerungen durch Elektrodenabrieb mit der Folge der fortschreitenden Beeinträchtigung des Stromüberganges von der Kontaktplatte auf die Kontaktbacke.

Vor diesem Hintergrund liegt der Erfindung die Aufgabe zugrunde eine Lösung zu entwickeln, die basierend auf einer einerseits großflächig gegen die Bestandteil des Elektrodentragarms bildende Kontaktplatte und andererseits großflächig gegen die mit ihr in Wechselwirkung tretende Elektrode zur Anlage kommend die Beeinträchtigung des Stromüberganges von der Kontaktplatte auf die daran angesetzte, mit der Elektrode in Wechselwirkung tretende Kontaktbacke behebt, zumindest mindert.

Die Aufgabe wird mit einer am freien Ende eines Bestandteil eines Elektroofens bildenden Elektrodentragarms auswechselbar angeordnete Kontaktbacke für die mittels eines sich am Elektrodentragarm führenden Spannbügels kontaktbewirkend dagegen zur Anlage bringbare auswechselbare Elektrode gelöst, die dadurch gekennzeichnet ist, dass
die gegen einen Teilbereich der Elektrode flächig zur Anlage bringbare Kontaktbacke mittig von einem zum Tragarm hin auslaufenden Durchgang versehen ist, der im Tragarm seine Fortsetzung findet.

Ausgestaltungen der Erfindung ergeben sich aus den Unteransprüchen 2 bis 9.

Während des laufenden Betriebs anfallender Abbrand wird durch den in der Kontaktbacke ausgebildeten, zum Tragarm hin auslaufenden Durchgang kontinuierlich ausgetragen. Zu einer merklichen Beeinträchtigung des Stromübergangs von den Bestandteil des Elektrodentragarms bildenden Kontaktplatten auf die mit der Elektrode in Wechselwirkung tretende Kontaktbacke kommt es nicht mehr.

Zur Unterbindung, zumindest zur Einschränkung der Ausbildung von auf Elektrodenabrieb zurückzuführenden Ablagerungen zwischen Kontaktplatte und Kontaktbacke trägt bei, wenn den bislang in Kauf zunehmenden Relativbewegungen zwischen der mit der Kontaktplatte über Schraubverbindungen lösbar zusammengefassten Kontaktbacke während der sich einstellenden Relativbewegungen zwischen Kontaktbacke und Kontaktplatte entgegengewirkt wird. Das lässt sich in Ausgestaltung der Erfindung in der Weise realisieren, dass die Kontaktbacke an der Rückseite beidseits mit sich vorzugsweise in der Vertikalen erstreckenden Rücksprüngen versehen wird, die Federn aufnehmen, deren Überstände sich in entsprechender, in der Kontaktplatte befindliche Rücksprünge diese Rücksprünge ausfüllend einfügen.

In der Zeichnung ist die Erfindung anhand eines in ganz schematischer Weise wiedergegebenen Ausführungsbeispiels weitergehend erläutert. Dargestellt ist in
- Figur 1: ein Horizontal-Schnitt durch das Ensemble im Bereich der Einspannung der Elektrode, abgebrochen,
- Figur 2: eine Ansicht der Bestandteil des Ensembles bildenden Kontaktbacke von ihrer tragarmseitigen Anlageseite her (Pfeil II in Figur 1).

In der Darstellung ist mit 11 der Stirnseitenbereich des Elektrodentragarms bezeichnet. Der Elektrodentragarm besteht aus einem Kastenprofil, das mittig durchgängig ist (111). Vor Kopf des Elektrodentragarms 11 ist die Kontaktbacke 12 angesetzt, und zwar über Schraubverbindungen 121 zwischen Kontaktbacke 12 und den Bestandteil des Elektrodentragarms bildenden Kontaktplatten 112. Die auswechselbare Elektrode 21 wird über einen nicht dargestellten, sich am Tragarm 11 führenden Spannbügel kontaktgebend gegen die Kontaktbacke 12 zur Anlage gebracht. Die kontaktgebenden Flächen der Kontaktbacke 12 sind mit 122 bezeichnet. Mit 123 sind die Kontaktbacke 12 durchsetzende Kühlkanäle bezeichnet. Die Kontaktbacke 12 ist mittig durchgängig (124) zum im Tragarm 11 ausgebildeten Durchgang 111.

Zwecks Vermeidung von Ablagerungen zwischen den Anlageflächen 126 der Kontaktbacke 12 gegenüber dem Tragarmkontakten (112) anfallenden Abbrandes ist erfindungsgemäß eine Abschrägung der vertikalen Anlageflächen 126 der Kontaktbacke 12 gegenüber den Tragarmkontakten 112 im Bereich des Durchgangs 124 in der Kontaktbacke 12 vorgesehen, im dargestellten Fall einerseits (126') einfallend zum Durchgang
124 und andererseits abfallend (126") zum Umfang 127 der Kontaktbacke 12. Eine Alternative wäre eine vom Umfang der Kontaktbacke zum Durchgang in der Kontaktbacke hin einfallende Abschrägung.

Dank dieser Abschrägungen kommt es nicht mehr zu den beeinträchtigenden Ablagerungen zwischen Kontaktbacke und Tragarmkontakten, da anfallender Abbrand vollständig durch den Tragarm (Pfeil A in Figur 1) abgeführt wird, gegebenenfalls dann auch nach außen hin (Pfeil A' in Figur 1). Dazu trägt der sich im Kontaktbackendurchgang ausbildende, sich in den Tragarmdurchgang fortsetzende Sog während des Schmelzbetriebes bei.

In Ausgestaltung kann ergänzend zur Schraubverbindung 121 zwischen Kontaktbacke 12 und Elektrodentragarm 11 eine Nut-Feder-Verbindung vorgesehen sein, die Relativbewegungen zwischen Kontaktbacke 12 und Tragarm 11, d.h. dessen Kontaktplatten 112, unterbindet. Diese Möglichkeit ist in Figur 2 angedeutet. Danach sind tragarmseitig in der Anlagefläche 126 der Kontaktbacke 12 Nuten 128 ausgebildet, in die sich mit Überstand Federn 129 einfügen, deren Überstand sich bei am Tragarm 11 angesetzter Kontaktbacke 12 in den vor Kopf des Tragarms 11 befindlichen Kontaktplatten 112 ausgebildete, korrespondierende Nuten einfügen.

## Patentansprüche

1. Der am freien Ende eines Bestandteil eines Elektroofens bildenden Elektrodentragarms befindlichen Kontaktplatte auswechselbar zuzuordnende Kontaktbacke für die mittels eines sich am Elektrodentragarm führenden Spannbügels kontaktbewirkend dagegen zur Anlage bringbare auswechselbare Elektrode, **dadurch gekennzeichnet, dass** die gegen einen Teilbereich der Elektrode flächig zur Anlage bringbare Kontaktbacke mittig von einem zum Tragarm hin auslaufenden Durchgang versehen ist, der im Tragarm seine Fortsetzung findet.

2. Kontaktbacke nach Anspruch 1, **gekennzeichnet durch** einen konkaven Verlauf der horizontalen, den die Kontaktbacke durchsetzenden Durchgang begrenzenden Flächen der Kontaktbacke.

3. Kontaktbacke nach Anspruch 1 oder Anspruch 2, **dadurch gekennzeichnet, dass** der die Kontaktbacke durchsetzende Durchgang in der Vertikalen ausgehend von der Rückseite der Kontaktbacke mit zum Durchgang hin einfallenden Anschrägungen versehen ist.

4. Kontaktbacke nach Anspruch 3, **dadurch gekennzeichnet, dass** die nach innen hin einfallenden Anschrägungen im Abstand von der Aussenkante der Kontaktbacke ausgehen und die verbleibenden Bereiche mit nach außen hin abfallenden Anschrägungen

5. Kontaktbacke nach Anspruch 3, **dadurch gekennzeichnet, dass** die Anschrägungen von den Aussenkanten der Kontaktbacke ausgehend zum Durchgang hin einfallen.

6. Kontaktbacke nach einem der Ansprüche 1 bis 5, **dadurch gekennzeichnet, dass** die Kontaktbacke an der Rückseite beidseits mit Rücksprüngen versehen ist, die Federn aufnehmen, deren Überstände sich in entsprechende in der Bestandteil des Elektrodentragarms bildenden Kontaktplatte befindliche Rücksprünge, diese Rücksprünge ausfüllend einfügen.

7. Kontaktbacke nach Anspruch 6, **dadurch gekennzeichnet, dass** die Rücksprünge sich in der Vertikalen erstrecken.

8. Kontaktbacke nach Anspruch 6 oder Anspruch 7, **gekennzeichnet durch** sich mit Passsitz in die Rücksprünge einfügende Federn

9. Kontaktbacke nach einem der Ansprüche 1 bis 8, **dadurch gekennzeichnet, dass** die Bohrungen für die Schraubverbindung der Kontaktbacke mit dem Tragarm die Kontaktbacke in seitlichen Überständen der Kontaktbacke über die Kontaktfläche durchsetzen.

## Claims

1. Contact jaw, which is to be associated exchangeably with the contact plate located on the free end of an electrode bracket which forms a component of an electric furnace, for the exchangeable electrode which can be brought to abut by means of a clamp clip guided on the electrode bracket against said contact jaw in order to effect contact, **characterised in that** the contact jaw which can be brought to abut in a planar manner against a partial region of the electrode is provided in the centre by a passage which runs out towards the bracket and finds its continuation in the bracket.

2. Contact jaw according to claim 1, **characterised by** a concave course of the horizontal faces of the contact jaw which delimit the passage penetrating the contact jaw.

3. Contact jaw according to claim 1 or claim 2, **characterised in that** the passage penetrating the contact jaw in the vertical starting from the rear side of the contact jaw is provided with inclined portions which fall inwards towards the passage.

4. Contact jaw according to claim 3, **characterised in that** the inclined portions which fall inwards start at a spacing from the outer edge of the contact jaw and the remaining regions with inclined portions which fall away outwardly.

5. Contact jaw according to claim 3, **characterised in that** the inclined portions fall inwards towards the passage starting from the outer edges of the contact jaw.

6. Contact jaw according to one of the claims 1 to 5, **characterised in that** the contact jaw on the rear side is provided on both sides with recesses which receive springs, the projecting ends of which fit into corresponding recesses located in the contact plate which forms a component of the electrode bracket, fitting fully into these recesses.

7. Contact jaw according to claim 6, **characterised in that** the recesses extend in the vertical.

8. Contact jaw according to claim 6 or claim 7, **characterised by** springs which fit into the recesses in a snug fit.

9. Contact jaw according to one of the claims 1 to 8, **characterised in that** the borings for the screw connection of the contact jaw to the bracket penetrate the contact jaw in lateral projecting ends of the contact jaw via the contact surface.

## Revendications

1. Cuillère de contact à monter de manière amovible sur la plaque de contact située sur l'extrémité libre d'un bras porte-électrode formant partie intégrante d'un four électrique, destinée à l'électrode remplaçable qui, pour produire un contact, est apte à être amenée en appui contre ladite cuillère de contact au moyen d'un étrier de serrage se guidant sur le bras porte-électrode, **caractérisée en ce que** la cuillère de contact, destinée à être amenée en appui de contre une zone partielle de l'électrode, est munie en son milieu d'un passage, débouchant vers le bras porte-électrode, qui est prolongé dans le bras porte-électrode.

2. Cuillère de contact selon la revendication 1, **caractérisée par** un tracé concave des surfaces horizontales de la cuillère de contact, adjacentes au passage traversant la cuillère de contact.

3. Cuillère de contact selon la revendication 1 ou 2, **caractérisée en ce que** le passage traversant la cuillère de contact est muni, dans le sens vertical à partir de la face arrière de la cuillère de contact, de chanfreins en pente vers l'intérieur vers le passage.

4. Cuillère de contact selon la revendication 3, **caractérisée en ce que** les chanfreins en pente vers l'intérieur partent à distance du bord extérieur de la cuillère de contact et les zones restantes sont munies de chanfreins en pente vers l'extérieur.

5. Cuillère de contact selon la revendication 3, **caractérisée en ce que** les chanfreins s'étendent en pente vers l'intérieur depuis les bords extérieurs de la cuillère de contact vers le passage.

6. Cuillère de contact selon l'une quelconque des revendications 1 à 5, **caractérisée en ce que** la cuillère de contact, sur la face arrière, comporte de part et d'autre des retraits, qui reçoivent des languettes, dont les saillies s'insèrent dans des retraits correspondants, situés dans la plaque de contact formant partie intégrante du bras porte-électrode, en remplissant lesdits retraits.

7. Cuillère de contact selon la revendication 6, **caractérisée en ce que** les retraits s'étendent dans le sens vertical.

8. Cuillère de contact selon la revendication 6 ou 7, **caractérisée par** des languettes s'insérant de manière ajustée dans les retraits.

9. Cuillère de contact selon l'une quelconque des revendications 1 à 8, **caractérisée en ce que** les forures pour les assemblages à vis de la cuillère de contact avec le bras porte-électrode traversent la cuillère de contact dans des saillies latérales de la cuillère de contact au-dessus de la surface de contact.
